# FASCICULE DE BREVET EUROPEEN

(11) **EP 2 150 482 B1**
(45) Date de publication et mention de la délivrance du brevet: **24.04.2013**
(21) Numéro de dépôt: 08805750.0
(22) Date de dépôt: 06.05.2008
(51) Int. Cl.: B66B 9/02, B66B 11/04, B66B 5/02

(54) **SYSTEME D'ENTRAINEMENT PIGNON CREMAILLERE POUR MULTI MATS**
RACK MIT MEHREREN WELLEN UND ZAHNRADANTRIEBSSYSTEM
MULTI-SHAFT RACK AND PINION DRIVE SYSTEM

(30) Priorité: 11.05.2007 FR 0755039
(43) Date de publication de la demande: 10.02.2010
(73) Titulaire: XL Developpement, 95523 Cergy Pontoise Cedex (FR)
(72) Inventeur: LOMBARD, Xavier, F-95300 Pontoise (FR)
(74) Mandataire: Lebrette, Camille
(86) Numéro de dépôt international: PCT/FR2008/050800
(87) Numéro de publication internationale: WO 2008/148998

(56) Documents cités:
- GB-A- 2 130 682
- US-A1- 2007 084 672

## Description

L'invention concerne des plates-formes autoélévatrices, ascenseurs, monte matériaux mus par un entraînement pignon crémaillère guidé le long d'un ou plusieurs mâts que nous appellerons pour simplifier machines à déplacement vertical. Un système d'entraînement selon le préambule de la revendication 1 est connu par exemple de GB-A- 2130682.

L'invention a pour but de proposer des perfectionnements dans le système d'entraînement, principalement pour réduire les efforts extrêmes en cas d'avarie et aussi pour améliorer sensiblement la sécurité.

Selon un premier aspect de l'invention, on insère entre chaque moteur et chaque réducteur un ensemble frein centrifuge/roue libre situé dans une cloche d'accouplement 8. L'ordre dans la chaîne cinématique - (voir figure 1) - en partant du pignon de la crémaillère 1 est le suivant : Arbre lent du réducteur 3, un ou plusieurs étages de réduction 4, frein centrifuge 5, partie entraînée de la roue libre 6, partie entraînante de la roue libre 7, rotor moteur 9, frein à manque de courant bloquant le rotor sur le stator 10 (Figure 1).

Lorsque le motoréducteur tourne dans le sens de la montée (flèche 30), le moteur fait tourner une partie de la roue libre qui entraîne l'autre partie solidaire 8 du frein centrifuge et du réducteur. On peut dire que l'accouplement roue libre est embrayé ou engrainé.

Lorsque la machine solidaire de la cloche d'accouplement 8 est arrêtée, cette dernière a tendance à faire tourner le réducteur dans le sens de la descente, inverse de la flèche 30 ; mais celui-ci est bloqué par le frein du moteur couplé au réducteur par la roue libre.

Lorsque la machine descend, cette dernière entraîne le réducteur qui est freiné par le moteur, lequel travaille en générateur. La roue libre est bien sûr engrainée. Par contre, si la machine se pose sur un obstacle, figuré par une cale 32 ou sur le sol, le ou les réducteurs arrêtent de tourner alors que le ou les moteurs continuent à tourner.

On obtient le même résultat et le même degré de sécurité en insérant la roue libre 6, 7 entre le moteur 9 et le réducteur 4 et en accouplant le frein centrifuge 5 à un deuxième arbre rapide 11 du réducteur (Figure 1 bis).

Dans un entraînement rigide classique, si la machine rencontre un obstacle dans sa course en descente, elle exerce sur ce dernier une force égale à son poids propre + une force égale à au moins 2 fois son poids propre à capacité de charge maxi, puisque un moteur en situation de blocage délivre un couple double de son couple nominal.

Ainsi à titre d'exemple, une machine pesant 1000 kg de poids propre et capable de transporter 1000 kg de charge utile exercera sur un obstacle en descente une force comprise entre 1000 et 2000 kg suivant qu'elle n'est pas ou qu'elle est chargée, si le ou les motoréducteurs sont équipés de roue libre, et une force comprise entre 5000 et 6000 kg s'ils n'en sont pas équipés.

Pour aider à la compréhension du système, on peut donner cette image.

Un accouplement rigide est comparable à une machine qui serait entraînée par un groupe moteur et reliée à ce dernier par une barre rigide.

Un accouplement avec roue libre est comparable à une machine qui serait entraînée par un groupe moteur et suspendue à ce dernier par un câble souple. En descente si la machine rencontre un obstacle, le câble se détend. La roue libre correspond à un câble de longueur infinie, mais qui ne s'emmêle jamais et ne prend pas de mou.

Cette technique associée à l'utilisation de plusieurs machines devant travailler ensemble, c'est-à-dire à la même vitesse, sur des mâts différents ou non apporte un perfectionnement important. En effet, imaginons une machine portée par 2 mâts situés de part et d'autre (figure 6).

Dans la solution entraînement rigide, il faut, soit mettre un arbre de synchronisation mécanique, ce qui n'est pas toujours possible ou aisé, notamment si l'entraxe des mâts est variable, ou si les mâts sont répartis sur les contours d'une paroi connexe ou concave soit dimensionner le système de guidage et de sustentation de telle manière que, en cas de blocage du système d'entraînement d'un côté, la structure soit capable de reprendre la moitié du poids propre et de la charge utile + 2 fois cette valeur, c'est-à-dire une fois et demie les masses totales en mouvement prévues pour être levées par deux mâts.

Dans la solution de l'invention, il suffit que la structure résiste à un déséquilibre de la moitié des masses en mouvement, ce qui est trois fois moins que dans la solution classique.

Imaginons une machine bimât de 1000 kg de poids propre et de 1000 kg de capacité de charge, soit 2000 kg en tout ou 1000 kg par mât. Chaque système d'entraînement est donc dimensionné pour lever 1000 kg

En cas de blocage d'un motoréducteur en descente, dans la solution classique, l'autre motoréducteur poussera vers le bas de 2000 kg force à laquelle il faut rajouter la moitié des masses en mouvement, c'est-à-dire 1000 kg, soit une force vers le bas de 3000 kg.

Dans la solution de l'invention, l'autre moteur tournera dans le vide, ne créant aucune poussée vers le bas. La force totale que doit être capable de reprendre la structure sera la moitié des masses en mouvement soit 1000 kg.

De plus, dans la solution classique, le motoréducteur bloqué doit être capable de reprendre une force totale extrême de 4000 kg alors que dans la solution de l'invention, une capacité extrême de 2000 kg est suffisante.

Enfin, si l'on utilise un arbre de synchronisation mécanique, dans la solution classique, il devra être capable de reprendre un couple généré par la force de 3000 kg alors que dans la solution de l'invention, le couple généré par une force maximum de 1000 kg sera à prendre en compte pour le dimensionnement.

Cette invention s'applique aussi pour un nombre supérieur de machines travaillant ensemble sur plusieurs mâts. Elle est particulièrement intéressante dans le cas de plates-formes de forme sensiblement carrée ou circulaire.

Dans un premier cas, imaginons 4 mâts situés chacun à l'angle d'un carré qui serait une machine. Si l'un des systèmes d'entraînement ne retient plus la charge, cette dernière est reprise par les 2 mâts situés sur l'autre diagonale, le dernier mât servant à maintenir l'équilibre. Les 4 systèmes d'entraînement travaillent, pour donner une image, comme les 4 élingues de levage qui seraient accrochées aux 4 coins d'une charge sensiblement carrée. Si une des 4 élingues se détend, la charge est automatiquement reprise par les 2 élingues de l'autre diagonale.

Dans un deuxième cas, c'est-à-dire celui d'une plate-forme circulaire, travaillant autour d'une pile de pont ou d'une cheminée, l'avantage procuré par l'invention est aussi intéressant. La comparaison avec la façon de travailler d'une élingue à 4 brins s'applique de la même manière à ce cas.

Selon un deuxième aspect de l'invention, on associe à la commande des différents motoréducteurs équipés de roue libre un système électrique qui mesure la différence d'intensité entre les différents moteurs.

Chacun sait que lorsqu'un moteur triphasé est équilibré, l'intensité sur chaque phase est sensiblement égale. Prenons comme exemple, une machine équipée de deux moteurs entraînant deux réducteurs par l'intermédiaire de deux roues libres (Figure 2). Si l'on fait passer la phase L3 16 du moteur M1 17 et les phases L1 18 et L2 19 du moteur M2 20 dans un torre 12, un courant ne sera induit dans ce dernier que s'il existe un déséquilibre entre les trois phases. Il suffit de déterminer la différence maximum acceptable dans un temps donné et de faire en sorte qu'un disjoncteur différentiel 13 associé au torre disjoncte au-delà de ces deux valeurs Δi et Δ t prédéterminées, ou d'une intégrale Δi pendant un temps Δt. Il coupera alors l'alimentation de la bobine 14 du contacteur KM1 15. La figure 2bis représente le schéma de principe pour six moteurs

Voyons maintenant comment va réagir le système dans les différents cas :

En montée si un motoréducteur associé à un moteur est bloqué, ce moteur consommera six fois son intensité nominale, alors que les deux autres ne consommerons au maximum que 1.5 fois leur intensité nominale, car ils ne seront pas empêchés de monter du fait qu'une roue libre est insérée entre le moteur bloqué et son réducteur. Le disjoncteur différentiel disjonctera à Δt.

En montée, si un motoréducteur associé à un moteur tourne dans le vide (roue de réducteur cassée, clavette inopérante, roue libre endommagée), l'intensité absorbée sera de l'ordre de 0.3 fois son intensité nominale, alors que les deux autres consommeront entre 0.75 et 1.5 fois leur intensité nominale suivant que la machine est à vide ou en charge. Le disjoncteur différentiel disjonctera à Δt.

En descente, si un motoréducteur associé à un moteur est bloqué. Ce moteur consommera six fois son intensité nominale dans le sens entraînant alors que les deux autres ne consommeront au maximum que 1.5 fois leur intensité nominale et en plus, dans le sens freinant. Le disjoncteur différentiel disjonctera à Δt.

Si un moteur tourne dans le vide, ce moteur consommera environ 0.3 fois son intensité nominale alors que les deux autres ne consommeront au maximum que 1.5 fois leur intensité nominale et en plus dans le sens freinant. Le disjoncteur différentiel disjonctera à Δt.

En montée, après un freinage en descente, si un des moteurs freine sensiblement moins que l'autre, il sera peu chargé au moment du redémarrage, alors que l'autre reprendra toute la charge. Si Δt est suffisamment court, le disjoncteur différentiel disjonctera. Cela signifiera qu'un réglage de frein est nécessaire.

Selon un troisième aspect de l'invention, (Figure 3.) on monte chaque motoréducteur en pendulaire, c'est-à-dire que l'arbre lent du réducteur est monté sur un ou plusieurs roulements ou paliers 21 et 22 ; les paliers 21 et 22 sont par ailleurs fixés à la structure guidante de la machine. La carcasse du réducteur est bloquée en rotation par au moins un axe ou un appui peseur à jauge de contrainte 23. Cette jauge 23 permet de mesurer le couple induit sur le motoréducteur correspondant.

En marche normale, la charge se répartit également sur l'ensemble des réducteurs entraînant.

La mise en oeuvre de ce système de jauge de contrainte sur chaque motoréducteur offre le double avantage de pouvoir connaître la charge sur la machine, qui est la somme des charge sur chaque motoréducteur et de déterminer une consigne qui arrête la machine dans le cas où une différence de charge trop importante dans un temps donné subsiste. Le boîtier comparateur, comportant autant d'amplis opérationnels qu'il y a de jauges, commandera la coupure de l'alimentation conformément aux consignes Δcharge et Δ temps prédéterminées.

Ce troisième perfectionnement peut être monté seul ou en deuxième sécurité avec le disjoncteur d'intensité différentielle

Selon un quatrième aspect de l'invention, on alimente indépendamment par un système secouru par batteries des freins 10 à manque de courant. Ainsi en cas de coupure de l'alimentation électrique principale, il est toujours possible de redescendre par gravité en ouvrant les freins à manque de courant. La vitesse de descente est alors régulée par les freins centrifuges présents sur chaque groupe motoréducteur.

### Références sur les figures :

Figure 1 :

| | |
|---|---|
| 1- | Pignon |
| 2- | Crémaillère |
| 3- | Arbre lent |
| 4- | Étages de réduction |
| 5- | Frein centrifuge |
| 6- | Partie entraînée de la roue libre |
| 7- | Partie entraînante de la roue libre |
| 8- | Cloche d'accouplement |
| 9- | Rotor moteur |
| 10- | Frein moteur à manque de courant |
| 30- | Sens de la montée |
| 31- | Sens de la descente |
| 32- | Obstacle empêchant la descente |

Figure 1 bis

| | |
|---|---|
| 11- | Pignon |
| 12- | Crémaillère |
| 13- | Arbre lent réducteur |
| 14- | Réducteur |
| 15- | Frein centrifuge |
| 16- | Partie entraînée de la roue libre |
| 17- | Partie entraînante de la roue libre |
| 18- | Cloche d'accouplement |
| 19- | Rotor moteur |
| 20- | Frein moteur à manque de courant |
| 21- | 2^{eme} arbre rapide |

Figure 2

| | |
|---|---|
| 12- | Tore |
| 13- | Disjoncteur différentiel |
| 14- | Bobine contacteur alimentation moteur |
| 15- | Contacts du contacteur alimentation moteur |
| 16- | Phase L3 |
| 17- | Moteur 1 |
| 18- | Phase L2 |
| 19- | Phase L1 |
| 20- | Moteur 2 |

Figure 3

| | |
|---|---|
| 22- | Pignon |
| 23- | Crémaillère |
| 24- | Arbre lent |
| 25- | Etage de réduction |
| 26- | Frein centrifuge |
| 27- | Partie entraînée de la roue libre |
| 28- | Partie entraînante de la roue libre |
| 29- | Cloche d'accouplement |
| 30- | Rotor moteur |
| 31- | Frein moteur à manque de courant |
| 21- | Roulement |
| 22- | Roulement |
| 23- | Système de pesage |

Figure 4

| | |
|---|---|
| 32- | Pignon |
| 33- | Crémaillère |
| 34- | Arbre lent |
| 35- | Étages de réduction |
| 36- | Frein centrifuge |
| 37- | Partie entraînée de la roue libre |
| 38- | Partie entraînante de la roue libre |
| 39- | Cloche d'accouplement |
| 40- | Rotor moteur |
| 41- | Frein moteur à manque de courant |

Figure 5

| | |
|---|---|
| 34- | Guide vertical muni d'une crémaillère |
| 35- | Cheminée ou pilier de pont |
| 36- | Plateau |
| 37- | Motoréducteur muni de roue libre |

Figure 6

| | |
|---|---|
| 34- | Guide vertical |
| 37- | Motoréducteurs munis de roues libres |
| 38- | Machine |
| 39- | Chaîne de synchronisation |

Figure 7

| | |
|---|---|
| 39- | 4 élingues |
| 40- | 4 crochets aux coins de la charge |
| 41- | Crochet de levage central |
| 42- | Diagonale |

## Revendications

1. Système d'entraînement pour plates-formes élévatrices, ascenseurs ou monte matériaux mus par un entraînement pignon crémaillère, ledit système comportant un moteur (9), un réducteur (4), une roue libre en deux parties tournantes (6, 7) et un frein centrifuge (5), **caractérisé en ce que** le frein centrifuge est accouplé directement à un arbre rapide (11) du réducteur, le moteur entraînant une des deux parties tournantes de la roue libre suivant un sens de rotation et **en ce que** la roue libre (6,7) est insérée entre le moteur (9) et le réducteur (4).

2. Système d'entraînement suivant la revendication 1 **caractérisé par le fait que** la roue libre est disposée entre le moteur et le réducteur et que le frein centrifuge est disposé sur un deuxième arbre rapide du réducteur.

3. Système d'entraînement suivant l'une des revendications 1 à 2 **caractérisé par le fait que** plusieurs motoréducteurs engrainent sur une même crémaillère (2). (figure 4)

4. Système d'entraînement suivant l'une des revendications 1 à 3 **caractérisé par le fait que** plusieurs motoréducteurs engrainés sur plusieurs crémaillères parallèles entraînent une même machine particulièrement de forme carrée ou circulaire. (figure 5)

5. Système d'entraînement suivant l'une des revendications précédentes **caractérisé par le fait que** plusieurs machines circulant ensemble sur plusieurs mâts sont synchronisées par des roues et chaînes (39) ou des arbres et pignons faisant passer un couple environ 3 fois inférieur à celui nécessaire dans un système sans roue libre.

6. Système d'entraînement suivant l'une des revendications précédentes **caractérisé par le fait qu'**il comporte des moyens pour mesurer des différences de consommation électrique entre différents moteurs par un système d'un ou plusieurs torres, associés à autant de disjoncteurs différentiels, qui coupent l'alimentation en cas de dépassements de seuil de sécurité, ces dépassements étant déterminés en pourcentage de différence d'intensité durant un temps donné.

7. Système d'entraînement suivant l'une des revendications précédentes **caractérisé par le fait qu'**il comporte des moyens pour mesurer le couple généré par la charge sur chaque motoréducteur monté en pendulaire à l'aide de jauges de contrainte, afin de mesurer la charge globale sur la machine et de faire arrêter la machine en cas de différences dépassant pendant un temps donné des seuils prédéterminés de sécurité.

8. Système d'entraînement suivant l'une des revendications précédentes **caractérisé par le fait qu'**il comporte, en cas de coupure de l'alimentation électrique, une batterie, associée ou non à un onduleur pour ouvrir simultanément l'ensemble des freins à manque de courant afin de redescendre par gravité, la vitesse étant régulée par des freins centrifuges présents sur chaque motoréducteur.

## Claims

1. A drive system for elevating platforms, lifts or hoisting towers, moved by a rack-and-pinion drive, the said system comprising a motor (9), a reducer (4), a free wheel of two turning parts (6, 7) and a centrifugal brake (5), **characterised in that** the centrifugal brake is paired directly to a high-speed shaft (11) of the reducer, the motor driving one of the two turning parts of the free wheel, following a direction rotation, and **in that** the free wheel (6, 7) is inserted between the motor (9) and the reducer (4).

2. A drive system according to claim 1, **characterised by** the fact that the free wheel is positioned between the motor and the reducer and that the centrifugal brake is positioned on a second high-speed shaft of the reducer.

3. A drive system according to one of the claims 1 to 2, **characterised by** the fact that several motor reducers are in engagement on one same rack (2). (figure 4)

4. A drive system according to one of the claims 1 to 3, **characterised by** the fact that several geared motor reducers on several parallel racks drive one same machine, particularly of a squared or circular shape. (figure 5)

5. A drive system according to one of the preceding claims, **characterised by** the fact that several circulating machines together on several towers are synchronised by the wheels and chains (39) or shafts and pinions passing a torque around 3 times less than is necessary in a system without a free wheel.

6. A drive system according to one of the preceding claims, **characterised by** the fact that it comprises means for measuring the differences of power consumption between different motors by a system of one or several cores, associated with as many different circuit breakers, which cut off supply in case of safety overthresholds, these overthresholds being determined as a percentage of difference of intensity during a given time.

7. A drive system according to one of the preceding claims, **characterised by** the fact that it comprises means for measuring the torque generated by the charge on each motor reducer mounted as a pendulum, using strain gauges, aiming to measure the overall charge on the machine and to make the machine stop in case of differences exceeding during a given time predetermined safety thresholds.

8. A drive system according to one of the preceding claims, **characterised by** the fact that it comprises, in case of cutting electrical supply, a battery, associated or not with an inverter to simultaneously open all of the brakes with no current, aiming to lower through gravity, the speed being regulated by the centrifugal brakes present on each motor reducer.

## Patentansprüche

1. Antriebssystem für Hubarbeitsplattformen, Aufzüge oder Lastenaufzüge, die durch einen Ritzel-Zahnstangen-Antrieb bewegt werden, wobei das besagte System einen Motor (9), ein Getriebe (4), einen Freilauf in zwei drehenden Abschnitten (6, 7) und eine Fliehkraftbremse (5) umfasst, **dadurch gekennzeichnet, dass** die Fliehkraftbremse direkt an eine schnelle Welle (11) des Getriebes gekoppelt ist, der Motor einen der beiden drehenden Abschnitte in eine Drehrichtung antreibt, und dadurch, dass der Freilauf (6, 7) zwischen den Motor (9) und das Getriebe (4) eingesetzt wird.

2. Antriebssystem nach Anspruch 1, durch die Tatsache gekennzeichnet, dass der Freilauf zwischen dem Motor und dem Getriebe angeordnet ist, und dass die Fliehkraftbremse auf einer zweiten schnellen Welle des Getriebes angeordnet ist.

3. Antriebssystem nach einem der Ansprüche 1 bis 2, durch die Tatsache gekennzeichnet, dass mehrere Getriebemotoren in eine selbe Zahnstange (2) eingreifen. (Abbildung 4).

4. Antriebssystem nach einem der Ansprüche 1 bis 3, durch die Tatsache gekennzeichnet, dass mehrere Getriebemotoren, die in mehrere parallele Zahnstangen eingreifen, eine selbe Maschine im Speziellen in quadratischer oder runder Form antreiben. (Abbildung 5)

5. Antriebssystem nach einem der vorherigen Ansprüche, durch die Tatsache gekennzeichnet, dass mehrere Maschinen, die gemeinsam auf mehreren Masten laufen, durch Räder oder Ketten (39) oder durch Wellen und Ritzel synchronisiert werden, die ein Drehmoment zulassen, das etwa 3 Mal geringer ist, als jenes, das in einem System ohne Freilauf benötigt wird.

6. Antriebssystem nach einem der vorherigen Ansprüche, durch die Tatsache gekennzeichnet, dass es Mittel zum Messen des Unterschieds des Stromverbrauchs zwischen den verschiedenen Motoren durch ein System mit einer oder mehreren Ringspulen umfasst, die ebenso vielen FI-Schutzschaltern zugeordnet sind, die die Stromversorgung im Falle einer Überschreitung des Sicherheitsgrenzwerts abschalten, wobei diese Überschreitungen in Prozenten des Stromstärkenunterschieds innerhalb einer gegebenen Zeit festgelegt werden.

7. Antriebssystem nach einem der vorherigen Ansprüche, durch die Tatsache gekennzeichnet, dass es Mittel zum Messen des Drehmoments durch Dehnungsmessstreifen umfasst, das durch die Last auf jeden Getriebemotor generiert wird, der in Pendelform montiert ist, um die allgemeine Belastung auf die Maschine zu erheben, und die Maschine im Falle von Unterschieden anzuhalten, die über einen bestimmten Zeitraum hinweg die vorbestimmten Sicherheitsgrenzen überschreiten.

8. Antriebssystem nach einem der vorherigen Ansprüche, durch die Tatsache gekennzeichnet, dass es im Falle eines Stromausfalles eine Batterie umfasst, die einem Wechselrichter zugeordnet ist oder nicht, um gleichzeitig alle Strommangelbremsen gleichzeitig zu öffnen, um die Geschwindigkeit durch die Zentrifugalbremsen, die an jedem Getriebemotor angebracht sind, durch Schwerkraft abzusenken.
